# EUROPÄISCHE PATENTSCHRIFT

(11) **EP 4 407 126 B1**
(45) Veröffentlichungstag und Bekanntmachung des Hinweises auf die Patenterteilung: **09.07.2025**
(21) Anmeldenummer: 23153218.5
(22) Anmeldetag: 25.01.2023
(51) Int. Cl.: E05B 63/00, E05B 15/04

(54) **BETÄTIGUNGSEINRICHTUNG, SCHLIESSVORRICHTUNG UND EINE TÜR- ODER FENSTERANORDNUNG**
ACTUATING DEVICE, CLOSING DEVICE AND A DOOR OR WINDOW ARRANGEMENT
DISPOSITIF D'ACTIONNEMENT, DISPOSITIF DE FERMETURE ET ENSEMBLE PORTE OU FENÊTRE

(43) Veröffentlichungstag der Anmeldung: 31.07.2024
(73) Patentinhaber: BKS GmbH, 42549 Velbert (DE)
(72) Erfinder: Vadalá, Jonathan, 42489 Wülfrath (DE); Kern, Alexander, 42549 Velbert (DE)
(74) Vertreter: DREISS Patentanwälte PartG mbB

(56) Entgegenhaltungen:
- EP-A1- 3 936 689
- EP-A2- 2 754 798

## Beschreibung

Die Erfindung betrifft eine Betätigungseinrichtung mit Merkmalen des Anspruchs 1, eine Schließvorrichtung mit Merkmalen des Anspruchs 16 und eine Türanordnung oder Fensteranordnung mit Merkmalen des Anspruchs 18.

Aus dem Stand der Technik sind unterschiedliche Mechanismen zum Betätigen eines Schließriegels, insbesondere zum Überführen eines Schließriegels in eine Schließstellung oder eine Freigabestellung, bekannt.

DE 197 08 251 A1, DE 44 42 686 C2 und DE 42 24 909 A1 offenbaren jeweils ein Schloss mit einer Betätigungseinrichtung zum Betätigen eines Schlossriegels.

In EP 3 936 689 A1 ist eine Betätigungseinrichtung beschrieben, bei der ein Schlüssel beim Einführen mit einem Abtriebselement zusammenwirkt, so dass das Abtriebselement aufgrund einer mittels eines elastischen Elements auf das Abtriebselement wirkenden Kraft, insbesondere schlagartig, aus einer ersten Position in eine zweite Position bewegt wird. Somit wird die Arretierung des Abtriebselements aufgehoben und die in dem elastischen Element gespeicherte Energie kann genutzt werden, um einen Generator anzutreiben, dessen Energie in einem Kondensator zur weiteren Verwendung seitens der Elektronik gespeichert wird.

Die Aufgabe der vorliegenden Erfindung besteht darin, eine Betätigungseinrichtung, eine Schließvorrichtung und eine Türanordnung oder Fensteranordnung bereitzustellen, wobei das Überführen eines Schließriegels in eine Schließstellung und/oder eine Freigabestellung jeweils schlagartig umgesetzt werden kann.

Diese Aufgabe wird durch eine Betätigungseinrichtung mit den Merkmalen des Anspruchs 1 gelöst. Die Betätigungseinrichtung kann zur Betätigung einer Schließvorrichtung (bzw. zur Betätigung eines Schließriegels einer Schließvorrichtung) eingerichtet sein. Die Betätigungseinrichtung umfasst ein Gehäuse, ein Antriebselement und ein Abtriebselement. Das Antriebselement ist entlang einer Verschieberichtung zwischen einer ersten Position und einer zweiten Position beweglich (insbesondere verschieblich) in dem Gehäuse gelagert. Das Abtriebselement ist entlang der Verschieberichtung zwischen einer ersten Position und einer zweiten Position beweglich (insbesondere verschieblich) in dem Gehäuse gelagert. Das Antriebselement und/oder das Abtriebselement können plattenartig, insbesondere sich jeweils (im Wesentlichen) in einer Ebene erstreckend, ausgebildet sein.

Die Betätigungseinrichtung umfasst weiter mindestens ein elastisches Element und eine Sperreinrichtung. Das Antriebselement und das Abtriebselement sind mittels des elastischen Elements entlang der Verschieberichtung gegeneinander vorspannbar bzw. vorgespannt. Die Sperreinrichtung ist zum Sperren und/oder Freigeben einer Bewegung des Abtriebselements zwischen seiner ersten Position und seiner zweiten Position eingerichtet.

Die Betätigungseinrichtung ist derart eingerichtet, dass wenn das Antriebselement und das Abtriebselement in ihren jeweiligen ersten Positionen angeordnet sind und das Antriebselement in Richtung seiner zweiten Position bewegt wird, die Bewegung des Abtriebselements mittels der Sperreinrichtung solange gesperrt (das Abtriebselement in seiner ersten Position fixiert) wird, bis das Antriebselement eine erste Auslöseposition erreicht. Die erste Auslöseposition des Antriebselements ist zwischen seiner ersten Position und seiner zweiten Position angeordnet. Sobald das Antriebselement die erste Auslöseposition erreicht, gibt die Sperreinrichtung das Abtriebselement frei, sodass das Abtriebselement aufgrund seiner mittels des elastischen Elements auf das Abtriebselement wirkenden Kraft insbesondere schlagartig aus seiner ersten Position in seine zweite Position bewegt wird.

Alternativ oder zusätzlich ist die Betätigungseinrichtung derart eingerichtet, dass wenn das Antriebselement und das Abtriebselement in ihren jeweiligen zweiten Positionen angeordnet sind und das Antriebselement in Richtung seiner ersten Position bewegt wird, die Bewegung des Abtriebselements mittels der Sperreinrichtung solange gesperrt (des Abtriebselement in der zweiten Position fixiert) wird, bis das Antriebselement eine zweite Auslöseposition erreicht. Die zweite Auslöseposition des Antriebselements ist zwischen seiner zweiten Position und seiner ersten Position angeordnet. Sobald das Antriebselement die zweite Auslöseposition erreicht, gibt die Sperreinrichtung das Abtriebselement frei, sodass das Abtriebselement aufgrund einer mittels des elastischen Elements auf das Abtriebselement wirkenden Kraft insbesondere schlagartig aus seiner zweiten Position in seine erste Position bewegt wird. Die erste Auslöseposition und die zweite Auslöseposition können identisch sein.

Hierdurch kann eine Betätigungseinrichtung bereitgestellt werden, die ein insbesondere schlagartiges Überführen eines Schließriegels einer Schließvorrichtung in eine Schließ- und/oder Freigabestellung ermöglicht. Die Betätigungseinrichtung kann dabei ausschließlich mechanisch realisiert werden, so dass keine elektrischen Bauteile benötigt werden.

Gemäß einer Weiterbildung kann die Betätigungseinrichtung mindestens ein Koppelelement umfassen. Das Koppelelement kann einen Befestigungsabschnitt zur Befestigung eines Endes des elastischen Elements aufweisen. Das Koppelelement kann einen Kontaktabschnitt zur Kontaktierung des Antriebselements und/oder des Abtriebselements aufweisen.

Der Kontaktabschnitt kann eine Kontaktfläche aufweisen, die zur Kontaktierung des Antriebselements und/oder des Abtriebselements eingerichtet ist. Die Kontaktfläche kann eben bzw. plan (in einer Ebene erstreckt) ausgebildet sein. Die Kontaktfläche kann derart ausgebildet sein, dass eine Normale der Kontaktfläche parallel zur Verschieberichtung orientiert ist. Mit anderen Worten, die Kontaktfläche kann orthogonal zur Verschieberichtung orientiert sein. Das Koppelelement kann einstückig ausgebildet sein. Ebenso denkbar ist es, dass das Koppelelement mehrteilig ausgebildet sein kann. Die Betätigungseinrichtung kann zwei oder mehr solcher Koppelelemente umfassen. Hierdurch kann mit einfachen Mitteln eine Kopplung zwischen dem elastischen Element und dem Antriebselement und/oder dem Abtriebselement realisiert werden.

Vorliegend ist mit einer Kopplung zwischen mehreren, insbesondere zwei, Elementen insbesondere eine mechanische Kopplung zwischen mehreren, insbesondere zwei, Elementen gemeint.

Gemäß einer Weiterbildung kann der Befestigungsabschnitt als ein stiftförmiger Fortsatz ausgebildet sein. Das elastische Element kann zwei Enden aufweisen. Das elastische Element kann an mindestens einem seiner Enden, insbesondere an zwei seiner Enden, jeweils ein hakenförmiges Element aufweisen. Das hakenförmige Element kann zur Befestigung des elastischen Elements bzw. des jeweiligen Endes des elastischen Elements an dem Befestigungsabschnitt eingerichtet sein. Damit kann das elastische Element mit einfachen Mitteln an dem Befestigungsabschnitt des Koppelelements befestigt bzw. fixiert werden.

Gemäß einer Weiterbildung kann das elastische Element eine Spiralfeder sein. Es ist denkbar, dass das elastische Element als eine Schraubenfeder oder eine Zugfeder ausgebildet ist. Ebenso denkbar ist es, dass das elastische Element mindestens eine Spiralfeder, mindestens eine Schraubenfeder und/oder mindestens eine Zugfeder umfasst. Hierdurch kann das elastische Element mit einfachen Mitteln umgesetzt werden.

Gemäß einer Weiterbildung kann das Antriebselement mindestens eine Spannfläche aufweisen. Die Spannfläche kann eben bzw. plan (in einer Ebene erstreckt) ausgebildet sein. Die Spannfläche kann orthogonal zur Verschieberichtung orientiert sein. Mit anderen Worten, eine Normale der Spannfläche kann parallel zur Verschieberichtung orientiert sein. Die Spannfläche kann zur Kopplung mit dem Koppelelement eingerichtet sein. Die Spannfläche kann insbesondere zur Kontaktierung des Kontaktabschnitts, insbesondere der Kontaktfläche des Kontaktabschnitts, des Koppelelements eingerichtet sein. Das Antriebselement kann zwei (oder mehr) solcher Spannflächen aufweisen. Insbesondere können solche Spannflächen auf gegenüberliegenden Seiten des Antriebselements angeordnet sein. Hierdurch kann mit einfachen Mitteln eine robuste Kopplung zwischen dem Antriebselement und dem Koppelelement oder den Koppelelementen umgesetzt werden.

Gemäß einer Weiterbildung kann das Antriebselement einen Antriebsfortsatz aufweisen. Der Antriebsfortsatz kann zur Einleitung einer Kraft zur Verschiebung des Antriebselements entlang der Verschieberichtung eingerichtet sein. Der Antriebsfortsatz kann aus dem Gehäuse zumindest teilweise, insbesondere zum überwiegenden Teil oder vollständig, herausragen. Hierdurch kann mit einfachen Mitteln die Einleitung einer Kraft zur Betätigung der Betätigungseinrichtung umgesetzt werden.

Gemäß einer Weiterbildung kann der Antriebsfortsatz ein Verzahnungselement mit mehreren Zähnen umfassen. Das Verzahnungselement kann für einen kämmenden Eingriff mit einer Außenverzahnung einer Schließnase (bzw. Schließbart) eines Schließzylinders eingerichtet sein. Das Verzahnungselement kann aus dem Gehäuse zumindest teilweise, insbesondere zum überwiegenden Teil oder vollständig, herausragen. Das Verzahnungselement kann außerhalb des Gehäuses angeordnet sein. Das Verzahnungselement kann als Zahnstange ausgebildet sein. Die Schließnase bzw. der Schließbart eines Schließzylinders kann eine damit korrespondierende (Außen-) Verzahnung aufweisen. Die Schließnase bzw. der Schließbart eines Schließzylinders kann bspw. ein Zahnrad- oder Zahnkranzabschnitt für einen kämmenden Eingriff mit den Zähnen des Verzahnungselements aufweisen. Hierdurch kann eine robuste Kopplung zwischen einem Schließzylinder bzw. dessen Schließnase und der Betätigungseinrichtung bzw. deren Antriebsfortsatz erreicht werden. Zudem kann aufgrund der kämmenden Kopplung zwischen der Schließnase und dem Verzahnungselement eine Drehbewegung der Schließnase direkt (insbesondere in beide Drehrichtungen) in eine Verschiebebewegung des Antriebsfortsatzes entlang der Verschieberichtung umgewandelt werden. Somit kann bereits eine geringere Drehbewegung (bspw. um 90°) des Schließzylinders bzw. dessen Schließnase ein vollständiges Überführen des Abtriebselements aus seiner ersten in seine zweite Position oder aus seiner zweiten in seine erste Position bewirken. So kann ein mit dem Abtriebselement gekoppelter Schließriegel mittels einer geringen Drehbewegung des Schließzylinders bzw. dessen Schließnase ein vollständiges Überführen des Schließriegels aus einer Freigabe- in eine Schließstellung oder aus der Schließ- in eine Freigabestellung bewirken. Als geringe Drehbewegung kommen Winkel um 5°, 10°, 15°, 20° in Frage. Eine Drehbewegung mit Winkeln von 80°, 90° oder 100° sind ebenfalls denkbar.

Gemäß einer Weiterbildung kann das Antriebselement mindestens eine Deaktivierungsfläche aufweisen. Die Deaktivierungsfläche kann plan bzw. eben (in einer Ebene erstreckt) ausgebildet sein. Die Deaktivierungsfläche kann in Bezug auf die Verschieberichtung geneigt orientiert sein. Mit anderen Worten, eine Normale der Deaktivierungsfläche und die Verschieberichtung können einen (insbesondere spitzen) Winkel aufspannen. Die Deaktivierungsfläche kann zur Kontaktierung und Überführung der Sperreinrichtung aus einem sperrenden Zustand in einen freigebenden Zustand eingerichtet sein. Das Antriebselement kann zwei (oder mehr) solcher Deaktivierungsflächen aufweisen. Die Deaktivierungsflächen können auf gegenüberliegenden Seiten des Antriebselements angeordnet sein. Hierdurch kann mit einfachen Mitteln ein Deaktivieren bzw. ein Überführen der Sperreinrichtung aus dem sperrenden Zustand in den freigebenden Zustand umgesetzt werden.

Gemäß einer Weiterbildung kann die Sperreinrichtung mindestens ein Sperrelement umfassen. Das Sperrelement kann insbesondere mittels einer Feder in Richtung des Antriebselements vorgespannt sein. Die Sperreinrichtung kann zwei (oder mehr) solcher Sperrelemente umfassen. Die Sperrelemente können in entgegengesetzte Richtungen vorgespannt sein. Die Betätigungseinrichtung kann derart eingerichtet sein, dass während einer Bewegung des Antriebselements aus seiner ersten Position in die erste Auslöseposition oder aus seiner zweiten Position in die zweite Auslöseposition die jeweilige Deaktivierungsfläche in Kontakt mit dem jeweiligen Sperrelement ist und diesen aus einem sperrenden Zustand in einen freigebenden Zustand überführt. Hierdurch kann mit einfachen Mitteln eine Kopplung zwischen der Sperreinrichtung und dem Antriebselement, sowie ein Überführen der Sperreinrichtung bzw. deren jeweiliger Sperrelemente aus dem sperrenden Zustand in den freigebenden Zustand umgesetzt werden.

Gemäß einer Weiterbildung kann das Sperrelement um eine Schwenkachse schwenkbar im Gehäuse gelagert sein. Die Schwenkachse kann senkrecht bzw. orthogonal zur Verschieberichtung orientiert sein. Hierdurch kann mit einfachen Mitteln das Sperrelement innerhalb des Gehäuses beweglich befestigt werden.

Gemäß einer Weiterbildung kann das Abtriebselement ein Kopplungselement umfassen. Das Kopplungselement kann zur Kopplung mit einem Schließriegel eingerichtet sein. Das Kopplungselement kann zumindest teilweise, insbesondere zum überwiegenden Teil oder vollständig, aus dem Gehäuse herausragen. Das Kopplungselement kann bolzenartig oder stiftförmig ausgebildet sein. Hierdurch kann mit einfachen Mitteln eine robuste Kopplung zwischen dem Schließriegel und der Betätigungseinrichtung realisiert werden.

Gemäß einer Weiterbildung kann das Abtriebselement mindestens eine Antriebsfläche aufweisen. Die Antriebsfläche kann eben bzw. plan (in einer Ebene erstreckt) ausgebildet sein. Die Antriebsfläche kann orthogonal zur Verschieberichtung orientiert sein. Mit anderen Worten, eine Normale der Antriebsfläche kann parallel zur Verschieberichtung orientiert sein. Die Antriebsfläche kann zur Übertragung einer Kraft des elastischen Elements auf das Abtriebselement aufweisen. Die Antriebsfläche kann zur Kontaktierung des Koppelelements eingerichtet sein. Die Antriebsfläche kann zur Kontaktierung des Kontaktabschnitts, insbesondere dessen Kontaktfläche, des Koppelelements eingerichtet sein. Das Abtriebselement kann zwei (oder mehr) solcher Antriebsflächen aufweisen. Die Antriebsflächen können an gegenüberliegenden Seiten des Abtriebselements angeordnet sein. Dadurch kann mit einfachen Mitteln eine Kopplung zwischen dem Abtriebselement und dem Koppelelement oder den Koppelelementen umgesetzt werden.

Das Abtriebselement kann mindestens eine Sperrfläche aufweisen. Die Sperrfläche kann plan bzw. eben (in einer Ebene erstreckt) ausgebildet sein. Die Sperrfläche kann orthogonal zur Verschieberichtung orientiert sein. Mit anderen Worten, eine Normale der Sperrfläche kann parallel zur Verschieberichtung orientiert sein. Die Betätigungseinrichtung kann derart eingerichtet sein, dass wenn das Abtriebselement in seiner ersten Position und/oder in seiner zweiten Position angeordnet ist und die Sperreinrichtung (bzw. deren Sperrelement) sich in einem sperrenden Zustand befindet, das Sperrelement der Sperreinrichtung einen Anschlag für die Sperrfläche entlang der Verschieberichtung bildet und so das Abtriebselement an einer Bewegung aus seiner ersten Position oder seiner zweiten Position heraus und entlang der Verschieberichtung hindert bzw. blockiert. Das Abtriebselement kann zwei (oder mehr) solcher Sperrflächen aufweisen. Die Sperrflächen können auf gegenüberliegenden Seiten des Abtriebselements angeordnet sein. Insbesondere kann eine erste Sperrfläche zur Wechselwirkung mit einem ersten Sperrelement und eine zweite Sperrfläche zu Wechselwirkung mit einem zweiten Sperrelement ausgebildet sein. Hierdurch kann mit einfachen Mitteln eine Kopplung zwischen der Sperreinrichtung bzw. deren Sperrelement und dem Abtriebselement bzw. dessen Sperrfläche umgesetzt werden.

Gemäß einer Weiterbildung kann das Gehäuse mehrteilig ausgebildet sein. Das Gehäuse kann insbesondere dreiteilig oder achtteilig ausgebildet sein. Mindestens zwei, insbesondere alle, der Gehäuseteile können mittels Schrauben miteinander verschraubbar ausgebildet sein. Hierdurch kann ein Gehäuse bereitgestellt werden, das sich mit einfachen Mitteln zusammensetzen bzw. auseinandernehmen lässt.

Gemäß einer Weiterbildung kann das Gehäuse mindestens eine Führung aufweisen. Die Führung kann eingerichtet sein, um das Antriebselement, das Abtriebselement und/oder das Spannelement, insbesondere alle Spannelemente, entlang der Verschieberichtung geradzuführen. Dabei ist mit einer Geradführung eine ausschließlich lineare translatorische Bewegung, also eine lineare Bewegung ohne eine Rotationskomponente, gemeint. Damit kann eine geführte Bewegung der entsprechenden Elemente ausschließlich entlang der Verschieberichtung mit einfachen Mitteln erreicht werden.

Die obige Aufgabe wird weiter durch eine Schließvorrichtung für eine Türanordnung oder eine Fensteranordnung mit den Merkmalen des Anspruchs 16 gelöst. Bei der Schließvorrichtung kann es sich um ein Einsteckschloss handeln. Die Schließvorrichtung umfasst einen Schließriegel und eine mit dem Schließriegel gekoppelte Betätigungseinrichtung mit einem oder mehreren der voranstehend beschriebenen Aspekte. Hinsichtlich der damit erzielbaren Vorteile wird auf die diesbezüglichen Ausführungen zur Betätigungseinrichtung verwiesen. Zur weiteren Ausgestaltung der Schließvorrichtung können die im Zusammenhang mit der Betätigungseinrichtung beschriebenen und/oder die nachfolgend noch erläuterten Maßnahmen dienen.

Die Schließvorrichtung kann weiter ein Schlossgehäuse, eine Drückernuss für einen Türdrücker, eine Schlossfalle und/oder einen Schlossstulp umfassen.

Gemäß einer Weiterbildung kann der Schließvorrichtung eine Betätigungseinrichtung gemäß obiger Ausführungen und einen Schließzylinder mit einer Schließnase, die eine Außenverzahnung aufweist, umfassen. Die Schließvorrichtung kann derart eingerichtet sein, dass die Außenverzahnung der Schließnase mit den Zähnen des Verzahnungselements des Antriebsfortsatzes der Betätigungseinrichtung kämmt. Das Verzahnungselement kann als Zahnstange ausgebildet sein. Die Außenverzahnung der Schließnase (bzw. des Schließbarts) des Schließzylinders kann damit korrespondierend ausgebildet sein. Die Außenverzahnung der Schließnase bzw. des Schließbarts des Schließzylinders kann bspw. an einem Zahnrad- oder einem Zahnkranzabschnitt der Schließnase bzw. des Schließbarts angeordnet sein und für einen kämmenden Eingriff mit den Zähnen des Verzahnungselements eingerichtet sein.

Die obige Aufgabe wird weiter durch eine Türanordnung oder Fensteranordnung mit den Merkmalen des Anspruchs 18 gelöst. Die Türanordnung oder Fensteranordnung umfasst einen Rahmen und einen am Rahmen schwenkbar gelagerten und relativ zum Rahmen verschwenkbaren Flügel. Die Türanordnung oder Fensteranordnung umfasst eine am oder im Flügel angeordnete Schließvorrichtung gemäß obiger Ausführungen. Hinsichtlich der damit erzielbaren Vorteile wird auf die diesbezüglichen Ausführungen zur Schließvorrichtung verwiesen. Zur weiteren Ausgestaltung der Türanordnung oder Fensteranordnung können die im Zusammenhang mit der Schließvorrichtung beschriebenen und/oder die nachfolgend noch erläuterten Maßnahmen dienen.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Es zeigen:
- Fig. 1: eine Explosionsdarstellung einer Betätigungseinrichtung gemäß einem ersten Ausführungsbeispiel;
- Fig. 2: eine Explosionsdarstellung eines Gehäuses der Betätigungseinrichtung gemäß Figur 1;
- Fig. 3: eine Frontansicht eines Antriebselements der Betätigungseinrichtung gemäß Figur 1;
- Fig. 4: eine perspektivische Front- und Rückansicht eines Abtriebselements der Betätigungseinrichtung gemäß Figur 1;
- Fig. 5: eine perspektivische Ansicht zweier Sperrelemente der Betätigungseinrichtung gemäß Figur 1;
- Fig. 6: eine perspektivische Frontansicht des Antriebselements mit zwei Koppelelementen und einem elastischen Element der Betätigungseinrichtung gemäß Figur 1;
- Fig. 7: eine perspektivische Ansicht eines Koppelelements der Betätigungseinrichtung gemäß Figur 1;
- Fig. 8: eine Seitenansicht des elastischen Elements der Betätigungseinrichtung gemäß Figur 1;
- Fig. 9: eine Frontansicht der Betätigungseinrichtung gemäß Figur 1, wobei das Antriebselement und das Abtriebselement in ihren jeweiligen ersten Positionen dargestellt sind;
- Fig. 10: eine Frontansicht der Betätigungseinrichtung gemäß Figur 1, wobei das Antriebselement in einer ersten Auslöseposition und das Abtriebselement in seiner ersten Position dargestellt sind;
- Fig. 11: eine Frontansicht der Betätigungseinrichtung gemäß Figur 1, wobei das Antriebselement und das Abtriebselement in ihren jeweiligen zweiten Positionen dargestellt sind;
- Fig. 12: eine Frontansicht der Betätigungseinrichtung gemäß Figur 1, wobei das Antriebselement in einer zweiten Auslöseposition und das Abtriebselement in seiner zweiten Position dargestellt sind;
- Fig. 13: eine Explosionsdarstellung der Betätigungseinrichtung gemäß einem zweiten Ausführungsbeispiel;
- Fig. 14: eine perspektivische Frontansicht der Betätigungseinrichtung gemäß Figur 13;
- Fig. 15: eine Frontansicht der Betätigungseinrichtung gemäß Figur 13;
- Fig. 16: eine Seitenansicht der Betätigungseinrichtung gemäß Figur 13;
- Fig. 17: eine Schließvorrichtung mit einer Betätigungseinrichtung gemäß Figur 1 und
- Fig. 18: eine Türanordnung mit einer Betätigungseinrichtung gemäß Figur 1.

In der nachfolgenden Beschreibung sowie in den Figuren tragen sich entsprechende Bauteile und Elemente gleiche Bezugszeichen. Der besseren Übersichtlichkeit wegen sind nicht in allen Figuren sämtliche Bezugszeichen wiedergegeben.

Figur 1 zeigt eine Explosionsdarstellung einer Betätigungseinrichtung 10 gemäß einem ersten Ausführungsbeispiel. Die Betätigungseinrichtung 10 kann zur Betätigung einer Schließvorrichtung 66 (vgl. Figur 17) eingerichtet sein.

Die Betätigungseinrichtung 10 umfasst ein Gehäuse 12, ein Antriebselement 14 und ein Abtriebselement 22. Das Antriebselement ist entlang einer Verschieberichtung 16 zwischen einer ersten Position 18 und einer zweiten Position 20 beweglich in dem Gehäuse 12 gelagert (vgl. Figuren 9 bis 12). Das Abtriebselement 22 ist entlang der Verschieberichtung 16 zwischen einer ersten Position 24 und einer zweiten Position 26 beweglich in dem Gehäuse 12 gelagert (vgl. Figur 9 bis 12).

Die Betätigungseinrichtung 10 umfasst vorliegend ein elastisches Element 28 und zwei Koppelelemente 36. Das elastische Element 28 ist vorliegend über die beiden Koppelelemente 36 mit dem Antriebselement 14 bzw. dem Abtriebselement 22 gekoppelt. Das Antriebselement 14 und das Abtriebselement 22 sind mittels des elastischen Elements 28 entlang der Verschieberichtung 16 gegeneinander vorgespannt (vgl. Figur 9 bis 12).

Die Betätigungseinrichtung 10 umfasst weiter eine Sperreinrichtung 30, die zum Sperren und/oder Freigeben einer Bewegung des Abtriebselements 22 zwischen seiner ersten Position 24 und seiner zweiten Position 26 eingerichtet ist (vgl. Figur 9 bis 12).

Figur 2 zeigt eine Explosionsdarstellung des Gehäuses 12 der Betätigungseinrichtung 10 gemäß Figur 1. Das Gehäuse 12 ist vorliegend dreiteilig ausgebildet. Ebenso ist es denkbar, dass das Gehäuse 12 einstückig ausgebildet sein kann. Das Gehäuse 12 weist eine Führung 65 auf. Die Führung 65 ist vorliegend eingerichtet, um das Antriebselement 14, das Abtriebselement 22 und die beiden Koppelelemente 36 entlang der Verschieberichtung 16 geradzuführen. Mit anderen Worten, mittels der Führung 65 können das Antriebselement 14, das Abtriebselement 22 und die beiden Koppelelemente 36 entlang der Verschieberichtung 16 geradgeführt, also ausschließlich linear translatorisch bewegt, werden. Die Führung 65 erstreckt sich vorliegend durch alle drei Teile des Gehäuses 12.

Figur 3 zeigt eine Frontansicht des Antriebselements 14 der Betätigungseinrichtung 10 gemäß Figur 1. Das Antriebselement 14 weist vorliegend zwei Spannflächen 44 auf. Die beiden Spannflächen 44 sind (einander gegenüberliegend) an gegenüberliegenden Seiten 15 des Antriebselements 14 angeordnet. Die Spannflächen 44 sind zur Kopplung mit jeweils einem Koppelelement 36 eingerichtet. Die beiden Spannflächen 44 sind vorliegend orthogonal zur Verschieberichtung 16 orientiert.

Das Antriebselement 14 weist vorliegend zwei Deaktivierungsflächen 52 zur Kontaktierung und Überführung der Sperreinrichtung 30 aus einem sperrenden Zustand in einen freigebenden Zustand auf. Die beiden Deaktivierungsflächen 52 sind vorliegend auf gegenüberliegenden Seiten 15 des Antriebselements 14 angeordnet. Die beiden Deaktivierungsflächen 52 sind vorliegend geneigt zur Verschieberichtung 16 orientiert.

Das Antriebselement 14 ist vorliegend plattenartig ausgebildet. Das Antriebselement 14 umfasst vorliegend vier Seiten 15, wobei die Spannflächen 44 und die Deaktivierungsflächen 52 jeweils an unterschiedlichen Seiten 15 des Antriebselements 14 angeordnet sind. Die Spannflächen 44 und die Deaktivierungsflächen 52 sind vorliegend jeweils plan ausgebildet.

Das Antriebselement 14 weist vorliegend einen Antriebsfortsatz 46 auf. Der Antriebsfortsatz 46 ist zur Einleitung einer Kraft zur Verschiebung des Antriebselements 14 entlang der Verschieberichtung 16 eingerichtet. Der Antriebsfortsatz 46 ragt vorliegend teilweise aus dem Gehäuse 12 heraus (vgl. Figur 9 bis 12).

Figur 4 zeigt eine perspektivische Front- und Rückansicht des Abtriebselements 22 der Betätigungseinrichtung 10 gemäß Figur 1. In Figur 4 links ist die perspektivische Frontansicht und in Figur 4 rechts ist die perspektivische Rückansicht des Abtriebselements 22 dargestellt.

Das Abtriebselement 22 weist ein Kopplungselement 58 zur Kopplung mit einem Schließriegel 60 (vgl. Figur 17) auf. Das Kopplungselement 58 ragt vorliegend teilweise aus dem Gehäuse 12 heraus. Das Kopplungselement 58 ist vorliegend bolzenartig ausgebildet.

Das Abtriebselement 22 weist vorliegend zwei Antriebsflächen 62 auf. Die beiden Antriebsflächen 62 sind vorliegend (einander gegenüberliegend) an gegenüberliegenden Seiten 17 des Abtriebselements 22 angeordnet. Die Antriebsflächen 62 sind zur Übertragung einer Kraft des elastischen Elements 28 auf das Abtriebselement 22 eingerichtet (vgl. Figuren 9 bis 12). Die beiden Antriebsflächen 62 sind vorliegend orthogonal zur Verschieberichtung 16 orientiert.

Das Abtriebselement 22 weist vorliegend zwei Sperrflächen 64 auf. Die beiden Sperrflächen 64 sind vorliegend an gegenüberliegenden Seiten 17 des Abtriebselements 22 angeordnet. Die beiden Sperrflächen 64 sind vorliegend orthogonal zur Verschieberichtung 16 orientiert.

Das Abtriebselement 22 ist vorliegend plattenartig ausgebildet. Das Abtriebselement 22 umfasst vorliegend vier Seiten 17. Dabei ist jeweils eine Antriebsfläche 62 und eine Sperrfläche 64 an der gleichen Seite 17 des Abtriebselements 22 angeordnet. Die Antriebsflächen 62 und die Sperrflächen 64 sind vorliegend plan ausgebildet.

Figur 5 zeigt eine perspektivische Ansicht zweier Sperrelemente 54 der Betätigungseinrichtung 10 gemäß Figur 1. Die beiden Sperrelemente 54 sind Bestandteil der Sperreinrichtung 30. Die beiden Sperrelemente 54 sind vorliegend jeweils mittels einer Feder 56 in Richtung des Antriebselements (bzw. des Abtriebselements) vorgespannt vgl. Figuren 9 bis 12). Die beiden Sperrelemente 54 sind damit in entgegengesetzte Richtungen vorgespannt. Die beiden Sperrelemente 54 sind im Gehäuse 12 schwenkbar um jeweils eine Schwenkachse 55 gelagert. Die beiden Schwenkachsen 55 sind jeweils orthogonal bzw. senkrecht zur Verschieberichtung 16 orientiert.

Figur 6 zeigt eine perspektivische Frontansicht des Antriebselements 14 mit den beiden Koppelelementen 36 und dem elastischen Element 28 der Betätigungseinrichtung 10 gemäß Figur 1. Die beiden Koppelelemente 36 sind mit zwei gegenüberliegenden Seiten 15 des Antriebselements 14 bzw. dessen Spannflächen 44 gekoppelt bzw. kontaktieren diese. Die beiden Koppelelemente 36 sind vorliegend mittels des elastischen Elements 28 gegeneinander vorgespannt. Die beiden Koppelelemente 36 können vorliegend ausschließlich aufgrund der mittels des elastischen Elements 28 aufgebrachten Vorspannung an dem Antriebselement 14 gehalten werden. Das elastische Element 28 weist vorliegend zwei Enden 19 auf, wobei jeweils ein Ende 19 des elastischen Elements 28 an einem der beiden Koppelelemente 36 befestigt ist.

Figur 7 zeigt eine perspektivische Ansicht eines der beiden Koppelelemente 36 der Betätigungseinrichtung 10 gemäß Figur 1. Vorliegend sind beide Koppelelemente 36 der Betätigungseinrichtung 10 identisch ausgebildet. Das Koppelelement 36 weist einen Befestigungsabschnitt 38 zur Befestigung eines der beiden Enden 19 des elastischen Elements 28 auf. Der Befestigungsabschnitt 38 ist vorliegend als ein stiftförmiger Fortsatz ausgebildet.

Das Koppelelement 36 weist einen Kontaktabschnitt 40 mit einer Kontaktfläche 41 zur Kontaktierung des Antriebselements 14 und/oder des Abtriebselements 22 auf. Die Kontaktfläche 41 ist vorliegend derart ausgebildet und orientiert, dass eine Normale der Kontaktfläche 41 parallel zur Verschieberichtung 16 orientiert ist. Mit anderen Worten, die Kontaktfläche 41 des Koppelelements 36 ist orthogonal zur Verschieberichtung 16 orientiert.

Figur 8 zeigt eine Seitenansicht des elastischen Elements 28 der Betätigungseinrichtung 10 gemäß Figur 1. An jedem seiner beiden Enden 19 weist das elastische Element 28 ein hakenförmiges Element 42 auf. Das hakenförmige Element 42 dient zur Befestigung des elastischen Elements 28 an dem Befestigungsabschnitt 38 des jeweiligen Koppelelements 36. Das elastische Element 28 ist vorliegend als eine Spiralfeder ausgebildet.

Die Funktionsweise der Betätigungseinrichtung 10 wird anhand der Figuren 9 bis 10 erläutert. Die Figuren 9 bis 10 zeigen jeweils eine Frontansicht der Betätigungseinrichtung 10 gemäß Figur 1 in verschiedenen Zuständen.

In Figur 9 befinden sich das Antriebselement 14 und das Abtriebselement 22 in ihren jeweiligen ersten Positionen 18, 24. Das in Figur 9 rechte Koppelelement 36 kontaktiert vorliegend mit seiner Kontaktfläche 41 sowohl die in Figur 9 rechte Spannfläche 44 des Antriebselements 14, als auch die in Figur 9 rechte Antriebsfläche 62 des Abtriebselements 22. Das in Figur 9 linke Koppelelement 36 kontaktiert vorliegend mit seiner Kontaktfläche 41 die in Figur 9 linke Spannfläche 44 des Antriebselements 14. Die beiden Koppelelemente 36 sind mittels des elastischen Elements 28 gegeneinander vorgespannt. Aufgrund dieser Vorspannung übt das in Figur 9 rechte Koppelelement 36 über seine Kontaktfläche 41 auf die Figur 9 rechte Spannfläche 44 des Antriebselements 14 und auf die in Figur 9 rechte Antriebsfläche 62 des Abtriebselements 22 eine Kraft aus, die in Figur 9 nach links wirkt.

Die beiden Sperrelemente 54 sind jeweils mittels der Feder 56 in Richtung des Antriebselements 14 (in entgegengesetzte Richtungen) vorgespannt. Das in Figur 9 untere Sperrelement 54 ist somit in Figur 9 nach oben und das in Figur 9 obere Sperrelement 54 ist in Figur 9 nach unten vorgespannt. In dem dargestellten Zustand drückt das Antriebselement 14 das in Figur 9 obere Sperrelement 54 entgegen seiner Vorspannung in Figur 9 nach oben. In dem dargestellten Zustand drückt die in Figur 9 untere Feder 56 das in Figur 9 untere Sperrelement 54 derart nach oben, dass dieses die in Figur 9 linke Sperrfläche 64 des Abtriebselements 22 kontaktiert und einen Anschlag für das Abtriebselement 22 entlang der Verschieberichtung 16 in Figur 9 nach links darstellt. Das Abtriebselement 22 wird so in seiner ersten Position 24 fixiert.

Aufgrund des in Figur 9 unteren Sperrelements 54, welches das Abtriebselement 22 in seiner ersten Position 24 fixiert und der mittels des elastischen Elements 28 wirkenden Kraft (Rückstellkraft des als Spiralfeder ausgebildeten elastischen Elements 28) ist das Antriebselement 14 und das Abtriebselement 22 gegeneinander vorgespannt. Ist das Kopplungselement 58 des Abtriebselements 22 mit einem Schließriegel 60 gekoppelt, so kann der dargestellte Zustand der Betätigungseinrichtung 10 einer Freigabestellung des Schließriegels 60 entsprechen.

Figur 10 zeigt einen Zustand der Betätigungseinrichtung 10, in dem das Antriebselement 14 entlang der Verschieberichtung 16 in Figur 10 nach links (in Richtung des dicken Pfeils) bewegt worden ist. Das Antriebselement 14 befindet sich vorliegend in einer ersten Auslöseposition 32. Die erste Auslöseposition 32 des Antriebselements 14 ist zwischen seiner ersten Position 18 und seiner zweiten Position 20 angeordnet.

Während das Antriebselement 14 aus seiner ersten Position 18 in die erste Auslöseposition 32 bewegt wird, wirkt die in Figur 10 untere Deaktivierungsfläche 52 auf das in Figur 10 untere Sperrelement 54 und drückt dieses entgegen seiner Vorspannung in Figur 10 nach unten. Mit fortschreitender Bewegung des Antriebselements 14 von seiner ersten Position 18 in die erste Auslöseposition 32 wird das in Figur 10 untere Sperrelement 54 immer weiter nach unten gedrückt, bis es in der ersten Auslöseposition 32 des Antriebselements 14 soweit nach unten gedrückt worden ist, dass es die in Figur 10 linke Sperrfläche 64 nicht mehr kontaktiert und somit keinen Anschlag mehr für das Abtriebselement 22 darstellt.

Das Abtriebselement 22 wird nun mittels der Sperreinrichtung 30 und insbesondere mittels des in Figur 10 unteren Sperrelements 54 nicht mehr in seiner ersten Position 24 gehalten. Das in Figur 10 rechte Koppelelement 36 kontaktiert in dem dargestellten Zustand mit seiner Kontaktfläche 41 die in Figur 10 rechte Antriebsfläche 62 des Abtriebselements 22.

Durch das Bewegen des Antriebselements 14 aus seiner ersten Position 18 in die erste Auslöseposition 32 wird das elastische Element 28 weiter gespannt, so dass die auf das erste Abtriebselement 22 über die in Figur 10 rechte Antriebsfläche 62 wirkende Kraft in Figur 10 nach links immer größer wird. In dem dargestellten Zustand kann das elastische Element 28 sich entspannen, da das Abtriebselement 22 nicht mehr in seiner ersten Position 24 fixiert bzw. blockiert wird. Das Abtriebselement 22 wird somit schlagartig aus seiner ersten Position 24 in seine zweite Position 26 entlang der Verschieberichtung 16, also in Figur 10 nach links bewegt. Mit anderen Worten, eine Bewegung des Antriebselements 14 aus seiner ersten Position 18 in die erste Auslöseposition 32 bewirkt, sobald die erste Auslöseposition 32 erreicht ist, ein schlagartiges Bewegen des Abtriebselements 22 aus seiner ersten Position 24 in seine zweite Position 26. Ist das Kopplungselement 58 des Abtriebselements 22 mit einem Schließriegel 60 gekoppelt, so wird dieser ebenfalls schlagartig aus seiner Schließstellung (vgl. Figur 9) in seine Freigabestellung (vgl. Figur 11) überführt.

In Figur 11 befinden sich das Antriebselement 14 und das Abtriebselement 22 in ihren jeweiligen zweiten Positionen 20, 26. In der zweiten Position 26 des Abtriebselements 22 kontaktiert das in Figur 11 obere Sperrelement 54 die in Figur 11 rechte Sperrfläche 64 des Abtriebselements 22 und fixiert bzw. blockiert somit das Abtriebselement 22 in seiner zweiten Position 26. Ist das Kopplungselement 58 des Abtriebselements 22 mit dem Schließriegel 60 gekoppelt, so entspricht der dargestellte Zustand einer Schließstellung des Schließriegel 60.

In dem dargestellten Zustand kontaktiert das in Figur 11 linke Koppelelement 36 mit seiner Kontaktfläche 41 sowohl die in Figur 11 linke Spannfläche 44 des Antriebselements 14, als auch die in Figur 11 linke Antriebsfläche 62 des Abtriebselements 22. Aufgrund der Fixierung des Abtriebselements 22 in seiner zweiten Position 26 und der mittels des elastischen Elements 28 über die beiden Koppelelemente 36 wirkenden Vorspannung, ist das Antriebselement 14 und das Abtriebselement 22 entlang der Verschieberichtung 16 gegeneinander vorgespannt.

Figur 12 zeigt einen Zustand der Betätigungseinrichtung 10, in dem das Antriebselement 14 entlang der Verschieberichtung 16 in Figur 12 nach rechts (in Richtung des dicken Pfeils) bewegt worden ist. Das Antriebselement 14 befindet sich vorliegend in einer zweiten Auslöseposition 34 Die zweite Auslöseposition 34 des Antriebselements 14 ist zwischen seiner zweiten Position 20 und seiner ersten Position 18 angeordnet.

Während das Antriebselement 14 aus seiner zweiten Position 20 in die zweite Auslöseposition 34 bewegt wird, wirkt die in Figur 12 obere Deaktivierungsfläche 52 auf das in Figur 12 obere Sperrelement 54 und drückt dieses entgegen seiner Vorspannung in Figur 12 nach oben. Mit fortschreitender Bewegung des Antriebselements 14 von seiner zweiten Position 20 in die zweite Auslöseposition 34 wird das in Figur 12 obere Sperrelement 54 immer weiter nach oben gedrückt, bis es in der zweiten Auslöseposition 34 des Antriebselements 14 soweit nach oben gedrückt worden ist, dass es die in Figur 12 rechte Sperrfläche 64 nicht mehr kontaktiert und somit keinen Anschlag mehr für das Abtriebselement 22 darstellt.

Das Abtriebselement 22 wird nun mittels der Sperreinrichtung 30 und insbesondere mittels des in Figur 12 oberen Sperrelements 54 nicht mehr in seiner zweiten Position 26 gehalten bzw. blockiert. Das in Figur 12 linke Koppelelement 36 kontaktiert in dem dargestellten Zustand mit seiner Kontaktfläche 41 die in Figur 12 linke Antriebsfläche 62 des Abtriebselements 22. Durch das Bewegen des Antriebselements 14 aus seiner zweiten Position 20 in die zweite Auslöseposition 34 wird das elastische Element 28 weiter gespannt, so dass die auf das Abtriebselement 22 über die in Figur 12 linke Antriebsfläche 62 wirkende Kraft in Figur 12 nach rechts immer größer wird.

In dem dargestellten Zustand kann das elastische Element 28 sich entspannen, da das Abtriebselement 22 nicht mehr in seiner zweiten Position 26 fixiert wird. Das Abtriebselement 22 wird somit schlagartig aus seiner zweiten Position 26 in seine erste Position 24 entlang der Verschieberichtung 16, also in Figur 12 nach rechts bewegt. Mit anderen Worten, eine Bewegung des Antriebselements 14 aus seiner zweiten Position 20 in die zweite Auslöseposition 34 bewirkt, sobald die zweite Auslöseposition 34 erreicht ist, ein schlagartiges Bewegen des Abtriebselements 22 aus seiner zweiten Position 26 in seine erste Position 24. Ist das Kopplungselement 58 des Abtriebselements 22 mit einem Schließriegels 60 gekoppelt, so wird dieser ebenfalls schlagartig aus seiner Freigabestellung (vgl. Figur 11) in seine Schließstellung (vgl. Figur 9) überführt.

Vorliegend ist die erste Auslöseposition 32 und die zweite Auslöseposition 34 identisch. Der (oben beschriebene) Bewegungsablauf, der mit der Bewegung des Antriebselements 14 aus seiner ersten Position 18 in die erste Auslöseposition 32 zusammenhängt entspricht dem (oben beschriebenen) Bewegungsablauf, der mit der Bewegung des Antriebselements 14 aus seiner zweiten Position 20 in die zweite Auslöseposition 34 zusammenhängt, in analoger Art und Weise.

Figur 13 zeigt eine Explosionsdarstellung der Betätigungseinrichtung 10 gemäß einem zweiten Ausführungsbeispiel. Figur 14 zeigt eine perspektivische Frontansicht, Figur 15 eine Frontansicht und Figur 16 eine Seitenansicht der Betätigungseinrichtung 10 gemäß Figur 13.

Das zweite Ausführungsbeispiel unterscheidet sich von dem ersten Ausführungsbeispiel durch Folgendes:
Das Gehäuse 12 ist vorliegend achtteilig ausgebildet.

Der Antriebsfortsatz 46 weist ein Verzahnungselement 48 mit mehreren Zähnen 50 auf. Das Verzahnungselement 48 ist für einen kämmenden Eingriff mit einer Außenverzahnung einer Schließnase 72 eines Schließzylinders 70 eingerichtet. Das Verzahnungselement 48 ist vorliegend außerhalb des Gehäuses 12 angeordnet. Das Verzahnungselement 48 ist in Form einer Zahnstange, die sich entlang der Verschieberichtung 16 erstreckt, ausgebildet.

Figur 17 zeigt eine Schließvorrichtung 66 mit der Betätigungseinrichtung 10 gemäß Figur 1. Die Schließvorrichtung 66 ist vorliegend als Einsteckschloss für eine Türanordnung 68 oder eine Fensteranordnung ausgebildet.

Die Schließvorrichtung 66 umfasst einen Schließriegel 60. Die Betätigungseinrichtung 10 ist mit dem Schließriegel 60 mittels des Kopplungselements 58 (vgl. Figur 4) gekoppelt. So kann eine Bewegung des Antriebsfortsatzes 46 entlang der Verschieberichtung 16 mit einer schlagartigen Bewegung des Schließriegels 60 aus einer Freigabestellung in die (in Figur 17 dargestellte) Schließstellung bzw. aus der (in Figur 17 dargestellten) Schließstellung in die Freigabestellung gekoppelt werden.

Die Schließvorrichtung 66 umfasst vorliegend ein Schlossgehäuse 78, eine Drückernuss 80 für einen Türdrücker 81 (vgl. Figur 18), eine Schlossfalle 82 und einen Schlossstulp 84.

Die Schließvorrichtung 66 umfasst einen Schließzylinder 70 mit einer Schließnase 72. Dabei ist die Schließnase 77 mit dem Antriebsfortsatz 46 derart koppelbar bzw. gekoppelt, dass eine Drehbewegung der Schließnase 77 eine Bewegung des Antriebsfortsatzes 46 entlang der Verschieberichtung 16 bewirkt.

Der Schließzylinder 70 bzw. seine Schließnase 77 kann eine Außenverzahnung aufweisen, die mit den Zähnen 50 des Verzahnungselements 48 des Antriebsfortsatzes 46 einer Betätigungseinrichtung 10 gemäß den Figuren 13 bis 16 kämmt.

Figur 18 zeigt eine Türanordnung 68 mit der Betätigungseinrichtung 10 gemäß Figur 1. Die Türanordnung 68 umfasst einen Rahmen 74 und einen am Rahmen 74 schwenkbar gelagerten und relativ zum Rahmen 74 verschwenkbaren Flügel 76. Vorliegend ist im Flügel 76 eine Schließvorrichtung 66 gemäß Figur 17 angeordnet. Ebenso ist es denkbar, dass die Schließvorrichtung 66 am Flügel 67 angeordnet sein kann. Des Weiteren, ist eine analog zu Türanordnung 68 ausgebildete Fensteranordnung denkbar.

## Patentansprüche

1. Betätigungseinrichtung (10) insbesondere zur Betätigung einer Schließvorrichtung (66) umfassend:
- ein Gehäuse (12),
- ein Antriebselement (14), das entlang einer Verschieberichtung (16) zwischen einer ersten Position (18) und einer zweiten Position (20) beweglich in dem Gehäuse (12) gelagert ist,
- ein Abtriebselement (22), das entlang der Verschieberichtung (16) zwischen einer ersten Position (24) und einer zweiten Position (26) beweglich in dem Gehäuse (12) gelagert ist,
- mindestens ein elastisches Element (28), wobei das Antriebselement (14) und das Abtriebselement (22) mittels des elastischen Elements (28) entlang der Verschieberichtung (16) gegeneinander vorgespannt sind,
- eine Sperreinrichtung (30), zum Sperren und/oder Freigeben einer Bewegung des Abtriebselements (22) zwischen seiner ersten Position (24) und seiner zweiten Position (26),
- wobei die Betätigungseinrichtung (10) derart eingerichtet ist, dass wenn das Antriebselement (14) und das Abtriebselement (22) in ihren jeweiligen ersten Positionen (18, 24) angeordnet sind und das Antriebselement (14) in Richtung seiner zweiten Position (20) bewegt wird, die Bewegung des Abtriebselements (22) mittels der Sperreinrichtung (30) solange gesperrt wird, bis das Antriebselement (14) eine erste Auslöseposition (32), die zwischen der ersten Position (18) und der zweiten Position (20) des Antriebselements (14) angeordnet ist, erreicht, wobei sobald das Antriebselement (14) die erste Auslöseposition (32) erreicht, die Sperreinrichtung (30) das Abtriebselement (22) freigibt, so dass das Abtriebselement (22) aufgrund einer mittels des elastischen Elements (28) auf das Abtriebselement (22) wirkenden Kraft, insbesondere schlagartig, aus seiner ersten Position (24) in seine zweite Position (26) bewegt wird, und/oder
- wobei die Betätigungseinrichtung (10) derart eingerichtet ist, dass wenn das Antriebselement (14) und das Abtriebselement (22) in ihren jeweiligen zweiten Positionen (20, 26) angeordnet sind und das Antriebselement (14) in Richtung seiner ersten Position (18) bewegt wird, die Bewegung des Abtriebselements (22) mittels der Sperreinrichtung (30) solange gesperrt wird, bis das Antriebselement (14) eine zweite Auslöseposition (34), die zwischen der zweiten Position (20) und der ersten Position (18) des Antriebselements (14) angeordnet ist, erreicht, wobei sobald das Antriebselement (14) die zweite Auslöseposition (34) erreicht, die Sperreinrichtung (30) das Abtriebselement (22) freigibt, so dass das Abtriebselement (22) aufgrund einer mittels des elastischen Elements (28) auf das Abtriebselement (22) wirkenden Kraft, insbesondere schlagartig, aus seiner zweiten Position (26) in seine erste Position (24) bewegt wird.

2. Betätigungseinrichtung (10) nach Anspruch 1, **dadurch gekennzeichnet, dass** die Betätigungseinrichtung (10) mindestens ein Koppelelement (36), insbesondere zwei Koppelelemente (36), umfasst, wobei das Koppelelement (36) einen Befestigungabschnitt (38) zur Befestigung eines Endes (19) des elastischen Elements (28) und einen Kontaktabschnitt (40) mit einer Kontaktfläche (41) zur Kontaktierung des Antriebselements (14) und/oder des Abtriebselements (22) aufweist.

3. Betätigungseinrichtung (10) nach Anspruch 2, **dadurch gekennzeichnet, dass** der Befestigungsabschnitt (38) als ein stiftförmiger Fortsatz ausgebildet ist und das elastische Element (28) an mindestens einem seiner Enden (19), insbesondere an zwei seiner Enden (19), jeweils ein hakenförmiges Element (42) zur Befestigung des elastischen Elements (28) an dem Befestigungsabschnitt (38) aufweist.

4. Betätigungseinrichtung (10) nach einem der voranstehenden Ansprüche, **dadurch gekennzeichnet, dass** das elastische Element (28) eine Spiralfeder ist.

5. Betätigungseinrichtung (10) nach einem der Ansprüche 2 bis 4, **dadurch gekennzeichnet, dass** das Antriebselement (14) mindestens eine Spannfläche (44), insbesondere zwei, vorzugsweise auf gegenüberliegenden Seiten des Antriebselements (14) angeordnete, Spannflächen (44), zur Kopplung mit dem Koppelelement (36), insbesondere zur Kontaktierung des Kontaktabschnitts (40), vorzugsweise an dessen Kontaktfläche (41), des Koppelelements (36), aufweist.

6. Betätigungseinrichtung (10) nach einem der voranstehenden Ansprüche, **dadurch gekennzeichnet, dass** das Antriebselement (14) einen Antriebsfortsatz (46) zur Einleitung einer Kraft zur Verschiebung des Antriebselements (14) entlang der Verschieberichtung (16) aufweist, insbesondere wobei der Antriebsfortsatz (46) aus dem Gehäuse (12) zumindest teilweise, insbesondere zum überwiegenden Teil, herausragt.

7. Betätigungseinrichtung (10) nach dem voranstehenden Anspruch, **dadurch gekennzeichnet, dass** der Antriebsfortsatz (46) ein Verzahnungselement (48) mit mehreren Zähnen (50) für einen kämmenden Eingriff mit einer Außenverzahnung einer Schließnase (72) eines Schließzylinders (70) umfasst, insbesondere wobei das Verzahnungselement (48) aus dem Gehäuse (12) zumindest teilweise, insbesondere zum überwiegenden Teil, herausragt.

8. Betätigungseinrichtung (10) nach einem der voranstehenden Ansprüche, **dadurch gekennzeichnet, dass** das Antriebselement (14) mindestens eine Deaktivierungsfläche (52), insbesondere zwei, vorzugsweise auf gegenüberliegenden Seiten des Antriebselements (14) angeordnete, Deaktivierungsflächen (52), zur Kontaktierung und Überführung der Sperreinrichtung (30) aus einem sperrenden Zustand in einen freigebenden Zustand, aufweist.

9. Betätigungseinrichtung (10) nach dem voranstehenden Anspruch, **dadurch gekennzeichnet, dass** die Sperreinrichtung (30) mindestens ein Sperrelement (54), insbesondere zwei Sperrelemente (54), umfasst, wobei das Sperrelement (54) insbesondere mittels einer Feder (56) in Richtung des Antriebselements (14) vorgespannt ist, wobei die Betätigungseinrichtung (10) derart eingerichtet ist, dass während einer Bewegung des Antriebselements (14) aus seiner ersten Position (18) in die erste Auslöseposition (32) oder aus seiner zweiten Position (20) in die zweite Auslöseposition (34) die Deaktivierungsfläche (52) in Kontakt mit dem Sperrelement (54) ist und dieses aus einem sperrenden Zustand in einen freigebenden Zustand überführt.

10. Betätigungseinrichtung (10) nach dem voranstehenden Anspruch, **dadurch gekennzeichnet, dass** das Sperrelement (54) um eine Schwenkachse (55) schwenkbar im Gehäuse (12) gelagert ist, insbesondere wobei die Schwenkachse (55) orthogonal zur Verschieberichtung (16) orientiert ist.

11. Betätigungseinrichtung (10) nach einem der voranstehenden Ansprüche, **dadurch gekennzeichnet, dass** das Abtriebselement (22) ein Kopplungselement (58) zur Kopplung mit einem Schließriegel (60), umfasst, insbesondere wobei das Kopplungselement (58) zumindest teilweise, insbesondere zum überwiegenden Teil oder vollständig, aus dem Gehäuse (12) herausragt.

12. Betätigungseinrichtung (10) nach einem der voranstehenden Ansprüche, **dadurch gekennzeichnet, dass** das Abtriebselement (22) mindestens eine Antriebsfläche (62), insbesondere zwei, vorzugsweise an gegenüberliegenden Seiten des Abtriebselements (22) angeordnete, Antriebsflächen (62), zur Übertragung einer Kraft des elastischen Elements (28) auf das Abtriebselement (22) aufweist, insbesondere wobei die Antriebsfläche (62) zur Kontaktierung des Koppelelements (36), vorzugsweise an dessen Kontaktabschnitt (40), insbesondere an der Kontaktfläche (41) des Kontaktabschnitts (40), ausgebildet ist.

13. Betätigungseinrichtung (10) nach einem der Ansprüche 9 bis 12, **dadurch gekennzeichnet, dass** das Abtriebselement (22) mindestens eine Sperrfläche (64), insbesondere zwei Sperrflächen (64), aufweist, wobei die Betätigungseinrichtung (10) derart eingerichtet ist, dass wenn das Abtriebselement (22) in seiner ersten Position (24) oder seiner zweiten Position (26) angeordnet ist und die Sperreinrichtung (30) sich in einem sperrenden Zustand befindet, das Sperrelement (54) der Sperreinrichtung (30) einen Anschlag für die Sperrfläche (64) entlang der Verschieberichtung (16) bildet und so das Abtriebselement (22) an einer Bewegung aus seiner ersten Position (24) oder seiner zweiten Position (26) heraus und entlang der Verschieberichtung (16) hindert.

14. Betätigungseinrichtung (10) nach einem der voranstehenden Ansprüche, **dadurch gekennzeichnet, dass** das Gehäuse (12) mehrteilig, insbesondere dreiteilig oder achtteilig, ausgebildet ist.

15. Betätigungseinrichtung (10) nach einem der voranstehenden Ansprüche, **dadurch gekennzeichnet, dass** das Gehäuse (12) mindestens eine Führung (65) aufweist, wobei die Führung (65) eingerichtet ist, um das Antriebselement (14), das Abtriebselement (22) und/oder das Koppelement (36), insbesondere alle Koppelemente (36), entlang der Verschieberichtung (16) geradzuführen.

16. Schließvorrichtung (66), insbesondere Einsteckschloss, für eine Türanordnung (68) oder eine Fensteranordnung, umfassend einen Schließriegel (60) und eine mit dem Schließriegel (60) gekoppelte Betätigungseinrichtung (10) nach einem der voranstehenden Ansprüche.

17. Schließvorrichtung (66) nach dem voranstehenden Anspruch, **dadurch gekennzeichnet, dass** die Schließvorrichtung (66) eine Betätigungseinrichtung (10) nach einem der Ansprüche 7 bis 14 und einen Schließzylinder (70) mit einer Schließnase (72), die eine Außenverzahnung aufweist, umfasst, wobei die Schließvorrichtung (66) derart eingerichtet ist, dass die Außenverzahnung der Schließnase (72) mit den Zähnen (50) des Verzahnungselements (48) des Antriebsfortsatzes (46) kämmt.

18. Türanordnung (68) oder Fensteranordnung, umfassend einen Rahmen (74), einen am Rahmen (74) schwenkbar gelagerten und relativ zum Rahmen (74) verschwenkbaren Flügel (76) und eine am oder im Flügel (76) angeordnete Schließvorrichtung (66) nach einem der beiden voranstehenden Ansprüche.

## Claims

1. Actuating device (10), in particular for actuating a locking device (66), comprising:
- a housing (12),
- a drive element (14) which is mounted in the housing (12) so as to movable in a displacement direction (16) between a first position (18) and a second position (20),
- an output element (22) which is mounted in the housing (12) so as to be movable in the displacement direction (16) between a first position (24) and a second position (26),
- at least one elastic element (28), wherein the drive element (14) and the output element (22) are pretensioned against one another in the displacement direction (16) by means of the elastic element (28),
- a blocking device (30) for blocking and/or releasing a movement of the output element (22) between its first position (24) and its second position (26),
- wherein the actuating device (10) is designed such that when the drive element (14) and the output element (22) are arranged in their respective first positions (18, 24) and the drive element (14) is moved in the direction of its second position (20), the movement of the output element (22) is blocked by means of the blocking device (30) until the drive element (14) reaches a first release position (32) which is arranged between the first position (18) and the second position (20) of the drive element (14), wherein as soon as the drive element (14) reaches the first release position (32), the blocking device (30) releases the output element (22) so that the output element (22) is moved, in particular suddenly, from its first position (24) to its second position (26) due to a force acting on the output element (22) by means of the elastic element (28), and/or
- wherein the actuating device (10) is designed such that when the drive element (14) and the output element (22) are arranged in their respective second positions (20, 26) and the drive element (14) is moved in the direction of its first position (18), the movement of the output element (22) is blocked by means of the blocking device (30) until the drive element (14) reaches a second release position (34) which is arranged between the second position (20) and the first position (18) of the drive element (14), wherein as soon as the drive element (14) reaches the second release position (34), the blocking device (30) releases the output element (22) so that the output element (22) is moved, in particular suddenly, from its second position (26) to its first position (24) due to a force acting on the output element (22) by means of the elastic element (28).

2. Actuating device (10) according to claim 1, **characterized in that** the actuating device (10) comprises at least one coupling element (36), in particular two coupling elements (36), the coupling element (36) having a fastening portion (38) for fastening one end (19) of the elastic element (28) and a contact portion (40) comprising a contact surface (41) for contacting the drive element (14) and/or the output element (22).

3. Actuating device (10) according to claim 2, **characterized in that** the fastening portion (38) is designed as a pin-shaped extension and the elastic element (28) has a hook-shaped element (42) for fastening the elastic element (28) to the fastening portion (38) on at least one of its ends (19), in particular on two of its ends (19).

4. Actuating device (10) according to any of the preceding claims, **characterized in that** the elastic element (28) is a spiral spring.

5. Actuating device (10) according to any of claims 2 to 4, **characterized in that** the drive element (14) has at least one clamping surface (44), in particular two clamping surfaces (44), preferably arranged on opposite sides of the drive element (14), for coupling to the coupling element (36), in particular for contacting the contact portion (40), preferably on its contact surface (41), of the coupling element (36).

6. Actuating device (10) according to any of the preceding claims, **characterized in that** the drive element (14) has a drive extension (46) for introducing a force for displacing the drive element (14) in the displacement direction (16), in particular the drive extension (46) protruding at least partially, in particular for predominantly, from the housing (12).

7. Actuating device (10) according to the preceding claim, **characterized in that** the drive extension (46) comprises a toothing element (48) having a plurality of teeth (50) for meshing engagement with external toothing of a locking nose (72) of a locking cylinder (70), in particular the toothing element (48) protruding at least partially, in particular predominantly, from the housing (12).

8. Actuating device (10) according to any of the preceding claims, **characterized in that** the drive element (14) has at least one deactivation surface (52), in particular two deactivation surfaces (52), preferably arranged on opposite sides of the drive element (14), for contacting and transferring the blocking device (30) from a blocking state to a releasing state.

9. Actuating device (10) according to the preceding claim, **characterized in that** the blocking device (30) comprises at least one blocking element (54), in particular two blocking elements (54), the blocking element (54) being pretensioned in the direction of the drive element (14) in particular by means of a spring (56), the actuating device (10) being designed such that during a movement of the drive element (14) from its first position (18) into the first release position (32) or from its second position (20) into the second release position (34), the deactivation surface (52) is in contact with the blocking element (54) and transfers it from a blocking state into a releasing state.

10. Actuating device (10) according to the preceding claim, **characterized in that** the blocking element (54) is mounted in the housing (12) so as to be pivoted about a pivot axis (55), in particular the pivot axis (55) being oriented orthogonally to the displacement direction (16).

11. Actuating device (10) according to any of the preceding claims, **characterized in that** the output element (22) comprises a coupling element (58) for coupling to a locking bolt (60), in particular the coupling element (58) protruding at least partially, in particular predominantly or completely, from the housing (12).

12. Actuating device (10) according to any of the preceding claims, **characterized in that** the output element (22) has at least one drive surface (62), in particular two drive surfaces (62), preferably arranged on opposite sides of the output element (22), for transmitting a force of the elastic element (28) to the output element (22), in particular the drive surface (62) being designed for contacting the coupling element (36), preferably on its contact portion (40), in particular on the contact surface (41) of the contact portion (40).

13. Actuating device (10) according to any of claims 9 to 12, **characterized in that** the output element (22) has at least one blocking surface (64), in particular two blocking surfaces (64), the actuating device (10) being designed such that when the output element (22) is arranged in its first position (24) or its second position (26) and the blocking device (30) is in a blocking state, the blocking element (54) of the blocking device (30) forms a stop for the blocking surface (64) in the displacement direction (16) and thus prevents the output element (22) from moving out of its first position (24) or its second position (26) and in the displacement direction (16).

14. Actuating device (10) according to any of the preceding claims, **characterized in that** the housing (12) is designed in multiple parts, in particular three or eight parts.

15. Actuating device (10) according to any of the preceding claims, **characterized in that** the housing (12) has at least one guide (65), the guide (65) being designed to guide the drive element (14), the output element (22) and/or the coupling element (36), in particular all coupling elements (36), in a straight line in the displacement direction (16).

16. Locking apparatus (66), in particular a mortise lock, for a door arrangement (68) or a window arrangement, comprising a locking bolt (60) and an actuating device (10) coupled to the locking bolt (60) according to any of the preceding claims.

17. Locking apparatus (66) according to the preceding claim, **characterized in that** the locking apparatus (66) comprises an actuating device (10) according to any of claims 7 to 14 and a locking cylinder (70) having a locking nose (72) which has external toothing, the locking apparatus (66) being designed such that the external toothing of the locking nose (72) meshes with the teeth (50) of the toothing element (48) of the drive extension (46).

18. Door arrangement (68) or window arrangement, comprising a frame (74), a leaf (76) pivotally mounted on the frame (74) and pivotable relative to the frame (74), and a locking apparatus (66) arranged on or in the leaf (76) according to any of the two preceding claims.

## Revendications

1. Dispositif d'actionnement (10), en particulier pour actionner un dispositif de verrouillage (66), comprenant:
- un boîtier (12),
- un élément d'entraînement (14) qui est logé dans le boîtier (12) de manière à être déplaçable le long d'une direction de déplacement (16) entre une première position (18) et une deuxième position (20),
- un élément de sortie (22) qui est logé dans le boîtier (12) de manière à être déplaçable le long de la direction de déplacement (16) entre une première position (24) et une deuxième position (26),
- au moins un élément élastique (28), dans lequel ledit élément d'entraînement (14) et ledit élément de sortie (22) sont précontraints l'un contre l'autre le long de la direction de déplacement (16) au moyen de l'élément élastique (28),
- un dispositif de blocage (30) pour bloquer et/ou libérer un mouvement de l'élément de sortie (22) entre sa première position (24) et sa deuxième position (26),
- dans lequel le dispositif d'actionnement (10) est configuré de telle sorte que, lorsque l'élément d'entraînement (14) et l'élément de sortie (22) sont disposés dans leurs premières positions respectives (18, 24) et que l'élément d'entraînement (14) est déplacé vers sa deuxième position (20), le mouvement de l'élément de sortie (22) est bloqué au moyen du dispositif de blocage (30) jusqu'à ce que l'élément d'entraînement (14) atteigne une première position de déclenchement (32) qui est située entre la première position (18) et la deuxième position (20) de l'élément d'entraînement (14), dans lequel dès que l'élément d'entraînement (14) atteint la première position de déclenchement (32), le dispositif de blocage (30) libère l'élément de sortie (22) de sorte que l'élément de sortie (22) est déplacé, en particulier brusquement, de sa première position (24) à sa deuxième position (26) sous l'effet d'une force agissant sur l'élément de sortie (22) au moyen de l'élément élastique (28), et/ou
- dans lequel le dispositif d'actionnement (10) est configuré de telle sorte que, lorsque l'élément d'entraînement (14) et l'élément de sortie (22) sont disposés dans leurs deuxièmes positions respectives (20, 26) et que l'élément d'entraînement (14) est déplacé vers sa première position (18), le mouvement de l'élément de sortie (22) est bloqué au moyen du dispositif de blocage (30) jusqu'à ce que l'élément d'entraînement (14) atteigne une deuxième position de déclenchement (34) qui est située entre la deuxième position (20) et la première position (18) de l'élément d'entraînement (14), dans lequel dès que l'élément d'entraînement (14) atteint la deuxième position de déclenchement (34), le dispositif de blocage (30) libère l'élément de sortie (22) de sorte que l'élément de sortie (22) est déplacé, en particulier brusquement, de sa deuxième position (26) à sa première position (24) sous l'effet d'une force agissant sur l'élément de sortie (22) au moyen de l'élément élastique (28).

2. Dispositif d'actionnement (10) selon la revendication 1, **caractérisé par le fait que** le dispositif d'actionnement (10) comprend au moins un élément d'accouplement (36), en particulier deux éléments d'accouplement (36), dans lequel l'élément d'accouplement (36) comprend une section de fixation (38) pour la fixation d'une extrémité (19) de l'élément élastique (28) et une section de contact (40) avec une surface de contact (41) pour la mise en contact de l'élément d'entraînement (14) et/ou de l'élément de sortie (22).

3. Dispositif d'actionnement (10) selon la revendication 2, **caractérisé par le fait que** la section de fixation (38) est réalisée sous forme d'extension en forme de broche et l'élément élastique (28) présente à au moins une de ses extrémités (19), en particulier à deux de ses extrémités (19), respectivement un élément en forme de crochet (42) pour fixer l'élément élastique (28) à la section de fixation (38).

4. Dispositif d'actionnement (10) selon l'une quelconque des revendications précédentes, **caractérisé par le fait que** l'élément élastique (28) est un ressort spiral.

5. Dispositif d'actionnement (10) selon l'une quelconque des revendications 2 à 4, **caractérisé par le fait que** l'élément d'entraînement (14) présente au moins une surface de serrage (44), en particulier deux surfaces de serrage (44), disposées de préférence sur des côtés opposés de l'élément d'entraînement (14), et destinées à l'accouplement à l'élément d'accouplement (36), en particulier pour la mise en contact de la section de contact (40), de préférence au niveau de sa surface de contact (41), de l'élément d'accouplement (36).

6. Dispositif d'actionnement (10) selon l'une quelconque des revendications précédentes, **caractérisé par le fait que** l'élément d'entraînement (14) présente une extension d'entraînement (46) destinée à introduire une force de déplacement de l'élément d'entraînement (14) le long de la direction de déplacement (16), en particulier dans lequel l'extension d'entraînement (46) dépasse du boîtier (12) au moins en partie, en particulier pour la plus grande partie.

7. Dispositif d'actionnement (10) selon la revendication précédente, **caractérisé par le fait que** l'extension d'entraînement (46) comprend un élément de denture (48) comprenant une pluralité de dents (50) destinées à s'engrener avec une denture extérieure d'un nez de verrouillage (72) d'un cylindre de verrouillage (70), en particulier dans lequel l'élément de denture (48) dépasse du boîtier (12) au moins en partie, en particulier pour la plus grande partie.

8. Dispositif d'actionnement (10) selon l'une quelconque des revendications précédentes, **caractérisé par le fait que** l'élément d'entraînement (14) présente au moins une surface de désactivation (52), en particulier deux surfaces de désactivation (52), disposées de préférence sur des côtés opposés de l'élément d'entraînement (14), pour la mise en contact et le transfert du dispositif de blocage (30) d'un état de blocage à un état de libération.

9. Dispositif d'actionnement (10) selon la revendication précédente, **caractérisé par le fait que** le dispositif de blocage (30) comprend au moins un élément de blocage (54), en particulier deux éléments de blocage (54), l'élément de blocage (54) étant précontraint en direction de l'élément d'entraînement (14), en particulier au moyen d'un ressort (56), le dispositif d'actionnement (10) étant conçu de telle sorte que, lors d'un mouvement de l'élément d'entraînement (14) de sa première position (18) à la première position de déclenchement (32) ou de sa deuxième position (20) à la deuxième position de déclenchement (34), la surface de désactivation (52) est en contact avec l'élément de blocage (54) et fait passer celui-ci d'un état de blocage à un état de libération.

10. Dispositif d'actionnement (10) selon la revendication précédente, **caractérisé par le fait que** l'élément de blocage (54) est logé dans le boîtier (12) de manière à pouvoir pivoter autour d'un axe de pivotement (55), en particulier dans lequel l'axe de pivotement (55) est orienté orthogonalement à la direction de déplacement (16).

11. Dispositif d'actionnement (10) selon l'une quelconque des revendications précédentes, **caractérisé par le fait que** l'élément de sortie (22) comprend un élément d'accouplement (58) destiné à être accouplé à un pêne de verrouillage (60), en particulier dans lequel l'élément d'accouplement (58) dépasse au moins en partie, en particulier pour la plus grande partie ou complètement, du boîtier (12).

12. Dispositif d'actionnement (10) selon l'une quelconque des revendications précédentes, **caractérisé par le fait que** l'élément de sortie (22) présente au moins une surface d'entraînement (62), en particulier deux surfaces d'entraînement (62), disposées de préférence sur des côtés opposés de l'élément de sortie (22), pour transmettre une force de l'élément élastique (28) à l'élément de sortie (22), en particulier dans lequel la surface d'entraînement (62) est conçue pour entrer en contact avec l'élément d'accouplement (36), de préférence sur sa section de contact (40), en particulier sur la surface de contact (41) de la section de contact (40).

13. Dispositif d'actionnement (10) selon l'une quelconque des revendications 9 à 12, **caractérisé par le fait que** l'élément de sortie (22) présente au moins une surface de blocage (64), en particulier deux surfaces de blocage (64), dans lequel le dispositif d'actionnement (10) est conçu de telle sorte que, lorsque l'élément de sortie (22) est disposé dans sa première position (24) ou sa deuxième position (26) et que le dispositif de blocage (30) est dans un état de blocage, l'élément de blocage (54) du dispositif de blocage (30) forme une butée pour la surface de blocage (64) le long de la direction de déplacement (16) et empêche ainsi l'élément de sortie (22) de sortir de sa première position (24) ou de sa deuxième position (26) et le long de la direction de déplacement (16).

14. Dispositif d'actionnement (10) selon l'une quelconque des revendications précédentes, **caractérisé par le fait que** le boîtier (12) est conçu en plusieurs parties, en particulier en trois parties ou en huit parties.

15. Dispositif d'actionnement (10) selon l'une quelconque des revendications précédentes, **caractérisé par le fait que** le boîtier (12) comprend au moins un guide (65), dans lequel ledit guide (65) est conçu pour guider l'élément d'entraînement (14), l'élément de sortie (22) et/ou l'élément d'accouplement (36), en particulier tous les éléments d'accouplement (36), en ligne droite le long de la direction de déplacement (16).

16. Dispositif de verrouillage (66), en particulier serrure à mortaise, pour un agencement de porte (68) ou un agencement de fenêtre, comprenant un pêne de verrouillage (60) et un dispositif d'actionnement (10) couplé au pêne de verrouillage (60), selon l'une quelconque des revendications précédentes.

17. Dispositif de verrouillage (66) selon la revendication précédente, **caractérisé par le fait que** le dispositif de verrouillage (66) comprend un dispositif d'actionnement (10) selon l'une quelconque des revendications 7 à 14 et un cylindre de verrouillage (70) avec un nez de verrouillage (72) qui présente une denture extérieure, le dispositif de verrouillage (66) étant agencé de telle sorte que la denture extérieure du nez de verrouillage (72) s'engrène avec les dents (50) de l'élément de denture (48) de l'extension d'entraînement (46).

18. Agencement de porte (68) ou agencement de fenêtre, comprenant un cadre (74), un battant (76) monté pivotant sur le cadre (74) et pivotant par rapport au cadre (74), et un dispositif de verrouillage (66) disposé sur ou dans le battant (76) selon l'une quelconque des deux revendications précédentes.
